# EUROPÄISCHE PATENTSCHRIFT

(11) **EP 0 134 965 B1**
(45) Veröffentlichungstag und Bekanntmachung des Hinweises auf die Patenterteilung: **03.09.1986**
(21) Anmeldenummer: 84107764.7
(22) Anmeldetag: 04.07.1984
(51) Int. Cl.: H01R 43/00

(54) **Verfahren und Vorrichtung zur Herstellung von mit elektrischen Verbindern bestückten Leitungen**
Method and apparatus for applying terminals to electrical cables
Procédé et appareil pour appliquer des dispositifs de connexions sur conducteurs électriques

(30) Priorität: 16.07.1983 DE 3325719
(43) Veröffentlichungstag der Anmeldung: 27.03.1985
(73) Patentinhaber: Grote & Hartmann GmbH & Co. KG, D-42369 Wuppertal (DE)
(72) Erfinder: Reinertz, Rudolf, D-5600 Wuppertal 2 (DE)
(74) Vertreter: Patentanwälte Dr. Solf & Zapf

## Beschreibung

Die Erfindung betrifft ein Verfahren und eine Vorrichtung zur Herstellung von mit elektrischen Verbindern bestückten Leitungen, wobei mehrere, z. B. acht Kabel, vorzugsweise gleichzeitig von verschiedenen Kabelspeichern abgezogen, anschließend die Kabel abgelängt, mindestens ein Kabelende abisoliert und mit einem Verbinder bestückt wird.

Ein Verfahren und eine Vorrichtung dieser Art werden in der DE-OS 27 02 188 beschrieben. Dabei wird jedes Kabel aus einem Speicher abgezogen, in einer waagerechten Ebene geführt, am vorderen freien Ende gegriffen und abgelängt, wobei das Kabel zunächst eine Konstantstrecke in Achsrichtung des Kabels vortransportiert, dann eine vorgewählte Länge ggf. unter Schlaufenbildung bei im Raum arretiertem vorderen Ende vorgeschoben, vor dem vorbestimmten hinteren Ende gegriffen, durchtrennt und während des Ablängens an eine Transporteinrichtung übergeben wird, nach dem Längen das vorn und hinten gegriffene Kabel horizontal rechtwinklig zur Achsrichtung der Kabelenden weitertransportiert wird, wobei zumindest ein Endbereich entisoliert und mit einem Verbinder bestückt wird. Die abgelängten Kabel sollen en bloc weitertransportiert werden. Dieses bekannte Verfahren bzw. die bekannte Vorrichtung zur Durchführung des Verfahrens arbeiten sehr schnell und haben sich bestens bewährt. Es ist jedoch lediglich möglich, mit Kabeln gleichen Querschnitts zu arbeiten, weil die Nachfolgevorrichtungen nicht auf unterschiedliche Kabelsorten ohne Umrüstung einrichtbar sind.

Aufgabe der Erfindung ist, ein Verfahren und eine Vorrichtung aufzuzeigen, die noch schneller arbeiten und vor allem mehrere Kabelsorten ohne Umrüstung verarbeiten können.

Diese Aufgabe wird durch die Merkmale des Anspruchs 1 bzw. 8 gelöst.

Vorteilhafte Ausführungsformen werden durch die abhängigen Ansprüche gekennzeichnet.

Anhand der schematischen Zeichnung wird die Erfindung beispielhaft näher erläutert.

Einer erfindungsgemäßen Vorrichtung zur Herstellung von mit elektrischen Verbindern bestückter Leitungen weist einen Leitungsspeicher 1 auf, in dem z. B. dreißig Kabeltrommeln (nicht dargestellt) untergebracht sind. An sich bekannte Kabeltransport- und -führungselemente (nicht dargestellt) ermöglichen den Transport von jeweils zehn Kabelsträngen 4 in eine waagerechte Ebene 2 am Ausgang 3 des Leitungsspeichers 1. Diese Kabelstränge 4 bestehen aus Kabeln gleicher oder verschiedener Sorte in bezug auf Querschnitt, Farbe, Isolation usw. In eine Ebene 6 unterhalb der Ebene 2 werden zehn Kabelstränge 5 z. B. einer oder mehrerer anderer Kabelsorten geführt, und wiederum unterhalb der Ebene 6 befindet sich eine Kabelstrangebene 7 mit zehn Kabelsträngen 8 anderer Kabelsorten. Selbstverständlich ist die Anzahl der nebeneinander auf Abstand geführten Kabelstränge 4, 5 und 8 einer Ebene 2, 6 und 7 beliebig, ebenso wie die Anzahl der Ebenen beliebig sein kann. Wesentlich ist jedoch, zumindest eine weitere Ebene mit Kabelsträngen einer anderen Sorte aus dem Leitungsspeicher 1 am Ausgang 3 zur Verfügung zu haben.

Vom Leitungsspeicher 1 werden die Kabelstränge 4, 5 und 8 in einen nachgeordneten Leitungswechsler 9 geleitet. Der Leitungswechsler 9 ist mit Führungselementen, z. B. Führungsrollen (nicht dargestellt), bestückt, die in der Lage sind, die Kabelstränge vorprogrammierbar in eine Abzugsebene an vorbestimmte Stellen des Ausgangs 10 des Leitungswechslers 9 zu lenken, was durch den Doppelpfeil 11 angedeutet wird.

Dem Leitungswechsler 9 in Transportrichtung der Kabelstränge nachgeordnet ist eine Leitungseinzugvorrichtung 12, die Einrichtungen (nicht dargestellt) aufweist, mit denen die nebeneinander laufenden Kabelstränge abgelängt, geschnitten und an eine Transportvorrichtung 13 weitergegeben werden, die die abgelängten Kabelstücke (nicht dargestellt) rechtwinklig zur Zugrichtung der Leitungseinzugvorrichtung 12 einzeln schrittweise weitertransportiert, wobei die Kabel- bzw. Leitungsstücke an den Endbereichen gehaltert werden.

Eine brauchbare Leitungseinzugvorrichtung wird z. B. in der DE-OS 27 02 188 beschrieben. Die Beschreibung und Zeichnung der Offenlegungsschrift gelten insoweit auch für die Beschreibung der vorliegenden Erfindung, soweit sie die Leitungseinzugvorrichtung mit Transport-, Abläng-, Schneid- und Greifeinrichtung betreffen.

Es liegt aber auch im Rahmen der Erfindung, andere bekannte ähnlich oder gleich arbeitende Einzugvorrichtungen zu verwenden.

Die Transportvorrichtung 13 haltert die Enden der gleich oder unterschiedlich lang abgelängten Leitungen derart, daß sie in der gleichen horizontalen Ebene positioniert sind, wobei die beiden Enden in entgegengesetzte Richtungen weisen. Demgemäß sind rechts und links neben der Transportvorrichtung 13 Vorrichtungen angeordnet, die die Enden der Leitungen bearbeiten sollen.

Im Falle des dargestellten Beispiels handelt es sich vorzugsweise um beidseitig angeordnete Abisoliervorrichtungen 14, 15, 16, denen vorzugsweise beidseitig Crimpvorrichtungen 17, 18,19 nachgeordnet sind. Zweckmäßigerweise sind den Crimpvorrichtungen vorzugsweise beidseitig Prüfvorrichtungen 20, 21, 22 nachgeordnet. Von Vorteil ist, wenn den Abisoliervorrichtungen 14 vorzugsweise beidseitig eine Bedruckvorrichtung 23 vorgeordnet ist und wenn für die erfindungsgemäße Vorrichtung eine Steuereinrichtung 24 verwendet wird.

Die Anzahl der Abisolier- und Crimpvorrichtungen richtet sich ebenso wie die Anzahl der Prüfvorrichtungen nach der Anzahl der Kabelsorten bzw. Kabelstrangebenen. Im dargestellten Beispiel werden Kabelsorten in drei Kabelebenen verwendet; demgemäß sind auch jeweils an jeder Seite der Transportvorrichtung 13 drei Abisolier-, Crimp- und Prüfvorrichtungen installiert, d.h. für jede Kabelsorte ist eine Abisolier-, Crimp- und Prüfvorrichtung zuständig bzw. mit entsprechenden, auf die Kabelsorte abgestimmten Werkzeugen bzw. Verbindern versehen. Die programmierbare Steuereinrichtung 24 sorgt dafür, daß die entsprechenden abgelängten Leitungs- bzw. Kabelsorten zur richtigen Folgevorrichtung nach Verlassen der Einzugvorrichtung 12 gelangen.

Mit der erfindungsgemäßen Vorrichtung können somit gleiche und/oder verschiedene, z. B. drei Kabelsorten, in eine Einzugsebene vor die Einzugvorrichtung 12 gebracht werden. Dabei können die nebeneinander liegenden Kabelstränge der Einzugsebene gruppenweise aus verschiedenen Kabelsorten bestehen. Es können z. B. von links nach rechts in Transportrichtung der gezogenen Stränge betrachtet zwei Kabelstränge 4 liegen, denen seitlich im Abstand vier Kabelstränge 5 und vier Kabelstränge 8 folgen. Dieses Beispiel verdeutlicht, daß selbstverständlich jede beliebige Reihenfolge wählbar ist. Ebenso ist es möglich, Kabelstränge auszulassen bzw. Lücken in der Kabelstrangabzugsebene zu lassen.

Die Steuervorrichtung ist zu diesem Zweck derart mit dem Leitungswechsler und/oder Leitungsspeicher und/oderder Leitungseinzugvorrichtung gekoppelt, daß die vorprogrammierten Kabelstränge gezogen werden und die abgelängten Leitungen vor die richtige Nachfolgevorrichtung von der Transportvorrichtung 13 gebracht werden. Dabei können mit Hilfe der Bedruckungsvorrichtung die abgelängten Leitungen markiert werden. Die Verwendung eines Leitungswechslers 9 in Verbindung mit der Führung von verschiedenen Kabelsorten in verschiedenen Ebenen ermöglicht es somit, verschiedene Kabelsorten ohne Umrüstung sehr schnell abzulängen, abzuisolieren und mit Verbindern zu bestücken. Die Prüfvorrichtungen können anschließend feststellen, ob der richtige Verbinder an die richtige Leitungssorte gecrimpt worden ist.

## Patentansprüche

1. Verfahren zur Herstellung von mit elektrischen Verbindern bestückter Leitungen, wobei mehrere Kabel, vorzugsweise gleichzeitig, von verschiedenen Kabelspeichern abgezogen, anschließend die Kabel abgelängt, mindestens ein Kabelende abisoliert und mit einem Verbinder bestückt wird, dadurch gekennzeichnet, daß aus einem Leitungsspeicher (1) jeweils mehrere Kabelstränge (4,5) mindestens zweier Kabelsorten abgezogen, die Kabelstränge (4, 5) jeder Kabelsorte in eine gesonderte Transportebene (2,6.7) oder in einem gesonderten Transportpfad einer Ebene (2. 6, 7) geführt und dort Kabelstränge gleicher oder ungleicher Sorte ausgewählt und in eine Abzugsebene geleitet werden, in der sie ergriffen und zum Ablängen weitertransportiert werden.

2. Verfahren nach Anspruch 1, dadurch gekennzeichnet, daß die Kabelstränge unterschiedlicher Sorte in übereinander angeordnete Transportebenen (2, 6, 7) geführt werden.

3. Verfahren nach Anspruch 1 oder 2, dadurch gekennzeichnet, daß mehrere ausgewählte Kabelstränge gleichzeitig abgezogen und zum Ablangen weitertransportiert werden.

4. Verfahren nach einem der Ansprüche 1 bis 3, dadurch gekennzeichnet, daß die Kabelstränge mit unterschiedlicher Länge abgelängt werden.

5. Verfahren nach einem der Ansprüche 1 bis 4, dadurch gekennzeichnet, daß die abgelängten Kabelstücke en bloc weitertransportiert und dabei abisoliert und gecrimpt werden.

6. Verfahren nach Anspruch 5, dadurch gekennzeichnet, daß Kabelstücke unterschiedlicher Sorte zu unterschiedlichen Abisolierund Crimpvorrichtungen geleitet werden.

7. Verfahren nach Anspruch 5 oder 6, dadurch gekennzeichnet, daß die Kabelstücke rechtwinklig zur Transportrichtung für das Ablängen weitertransportiert werden.

8. Vorrichtung zur Durchführung des Verfahrens nach einem der Ansprüche 1 bis 7, gekennzeichnet durch einen Leitungsspeicher (1), der unterschiedliche Kabelsorten speichert, und einen Leitungswechsler (9), der dem Leitungsspeicher (1) in Transportrichtung der Kabelstränge nachgeordnet ist, wobei der Leitungswechsler (9) mit Führungselementen bestückt ist, die die Kabelstränge vorprogrammierbar in eine Abzugsebene an vorbestimmte Stellen des Ausgangs (10) des Leitungswechslers (9) lenken.

9. Vorrichtung nach Anspruch 8, dadurch gekennzeichnet, daß dem Leitungswechsler (9) in Transportrichtung der Kabelstränge eine Leitungseinzugvorrichtung (12) nachgeordnet ist, die Einrichtungen aufweist, mit denen Kabelstränge abgelängt werden können.

10. Vorrichtung nach Anspruch 9, dadurch gekennzeichnet, daß die Leitungseinzugvorrichtung (12) Einrichtungen aufweist, mit denen die Kabelstränge an eine Transportvorrichtung (13) weitergegeben werden können.

11. Vorrichtung nach einem der Ansprüche 8 bis 10, dadurch gekennzeichnet, daß der Leitungsspeicher (1) und/oder der Leitungswechsler (9) Transportvorrichtungen aufweisen, mit denen Kabelstränge unterschiedlicher Sorte in übereinander angeordnete Ebenen geleitet werden.

12. Vorrichtung nach einem der Ansprüche 8 bis 11, dadurch gekennzeichnet, daß der Leitungsspeicher (1), der Leitungswechsler (9) und die Leitungseinzugvorrichtung (12) in Transportrichtung der Kabelstränge hintereinander angeordnet sind und die Transportvorrichtung (13) im Bereich der Leitungseinzugvorrichtung (12) rechtwinklig dazu angeordnet ist.

13. Vorrichtung nach Anspruch 12, dadurch gekennzeichnet, daß die Transportvorrichtung (13) Mittel aufweist, mit denen die Enden der gleich oder unterschiedlich lang abgelängten Leitungen in der gleichen horizontalen Ebene positioniert werden,wobei die Enden in entgegengesetzte Richtungen weisen.

14. Vorrichtung nach Anspruch 12 oder 13, dadurch gekennzeichnet, daß ein- oder beidseitig neben der Transportvorrichtung (13) Vorrichtungen angeordnet sind, die die Enden der Leitungen bearbeiten.

15. Vorrichtung nach Anspruch 14, dadurch gekennzeichnet, daß beidseitig neben der Transportvorrichtung (13) der Anzahl der unterschiedlichen Kabelsorten entsprechend unterschiedliche Abisoliervorrichtungen (14, 15, 16) und diesen folgend unterschiedliche Crimpvorrichtungen (17, 18, 19) angeordnet sind.

16. Vorrichtung nach Anspruch 15, dadurch gekennzeichnet, daß den Crimpvorrichtungen beidseitig unterschiedliche Prüfvorrichtungen (20, 21, 22) nachgeordnet sind.

17. Vorrichtung nach einem der Ansprüche 14 bis 16, dadurch gekennzeich-net, daß den Abisoliervorrichtungen vorzugsweise beidseitig eine Bedruckvorrichtung (23) vorgeordnet ist.

18. Vorrichtung nach einem der Ansprüche 8 bis 17, dadurch gekennzeichnet, daß sie über eine Steuereinrichtung (24) verfügt.

## Claims

1. A method for applying terminals to electrical cables, a plurality of cables being drawn off, preferably simultaneously, from different cable storage means, the cables then being cut into lengths, and at least one cable end being bared and provided with a terminal, characterized in that a plurality of cable strands (4, 5) of at least two sorts of cable are drawn off in each case from a cable storage means (1). the cable strands (4, 5) of each sort of cable are fed into a separate conveying plane (2, 6, 7) or a separate conveying path in one plane (2, 6, 7) and there cable strands of the same sort or of different sorts are selected end are fed into a draw-off plane in which they are caught and passed on for cutting to length.

2. A method according to Claim 1, characterized in that the cable strands of different sorts are fed into conveying planes (2, 6, 7) disposed one above the other.

3. A method according to Claim 1 or 2, characterized in that a plurality of selected cable strands are drawn off simultaneously and are passed on for cutting to length.

4. A method according to any one of Claims 1 to 3, characterized in that the cable strands are cut to length with different lengths.

5. A method according to any one of Claims 1 to 4, characterized in that the pieces of cable cut to length are passed on en bloc and are bared and crimped.

6. A method according to Claim 5. characterized in that pieces of cable of different sorts are conveyed to different baring and crimping apparatus.

7. A method according to Claim 5 or 6, characterized in that the pieces of cable are conveyed at right angles to the conveying direction for cutting to length.

8. An apparatus for performing the method according to any one of Claims 1 to 7, characterized by a cable storage means (1), which stores different sorts of cable and a cable changer (9), which is arranged downstream of the line storage means (1) in the conveying direction of the cable strands, the cable changer (9) being provided with guide elements which deflect the cable strands in a preprogrammable manner into a draw-off plans at predetermined positions of the exit (10) of the cable changer (9).

9. An apparatus according to Claim 8, characterized in that a cable draw-in apparatus (12). which comprises devices by which cable strands can be cut to length, is arranged downstream of the cable, changer (9) in the conveying direction of the cable strands.

10. An apparatus according to Claim 9, characterized in that the cable draw-in apparatus (12) comprises devices by which the cable strands can be passed on to a conveying apparatus (13).

11. An apparatus according to any one of Claims 8 to 10, characterized in that the cable storage means (1) and/or the cable changer (9) comprise conveying apparatus by which cable strands of different sorts are guided in planes lying one another the other.

12. An apparatus according to any one of Claims 8 to 11, characterized in that the cable storage means (1), the cable changer (9) and the cable draw-in apparatus (12) are arranged one behind the other in the conveying direction of the cable strands, and in the region of the cable draw-in apparatus (12) the conveying apparatus (13) is arranged at a right angle thereto.

13. An apparatus according to Claim 12, characterized in that the conveying apparatus (13) comprises means by which the ends of the cables cut to equal or different lengths are positioned in the same horizontal plane, the ends being orientated in opposite directions.

14. An apparatus according to Claim 12 or 13, characterized in that apparatus, which process the ends of the cables, are provided on one or both sides adjacent the conveying apparatus (13).

15. An apparatus according to Claim 14, characterized in that different baring apparatus (14,15,16) and different crimping apparatus (17, 18.19) downstream of the latter, corresponding to the number of the different sorts of cables, are disposed on both sides adjacent the conveying apparatus (13).

16. An apparatus according to Claim 15, characterized in that different testing apparatus (20, 21, 22) are arranged on both sides downstream of the crimping apparatus.

17. An apparatus according to any one of Claims 14 to 16, characterized in that a printing apparatus (23) is arranged preferably on both sides upstream of the baring apparatus.

18. An apparatus according to any of Claims 8 to 17, characterized in that it comprises a control device (24).

## Revendications

1. Procédé pour appliquer des dispositifs de connexion sur des conducteurs électriques plusieurs câbles étant de préférence simultanément tirés de différents réservoirs à câbles, puis tronçonnés, une extrémité de câble étant ensuite dénudée et munie d'un organe de connexion, caractérisé en ce que d'un réservoir à conducteurs (1) on tire chaque fois plusieurs faisceaux de câbles (4, 5) d'au moins deux genres de câbles, que les faisceaux de câbles (4, 5) de chaque genre de câbles sont acheminés vers un plan de transport (2, 6, 7) particulier ou vers une voie particulière d'un plan de transport (2, 6, 7) et qu'à cet endroit des faisceaux de câbles du même genre et de genres différents sont choisis et dirigés vers un plan de levée où ils sont saisis et acheminés pour le tronçonnage.

2. Procédé selon la revendication 1, caractérisé en ce que les faisceaux de câbles des différents genres sont acheminés vers des plans de transport (2, 6, 7) superposés.

3. Procédé selon la revendication 1 ou 2, caractérisé en ce que plusieurs faisceaux de câbles choisis sont tirés simultanément et acheminés pour être tronçonnes.

4. Procédé selon l'une des revendications 1 à 3, caractérisé en ce que les faisceaux de câbles sont tronçonnés à des longueurs différentes.

5. Procédé selon l'une des revendications 1 à 4, caractérisé en ce que les tronçons de câbles coupés sont acheminés en bloc tout en étant dénudés et en subissant un sertissage.

6. Procédé selon la revendication 5, caractérisé en ce que les tronçons de câbles de différents genres sont acheminés vers des dispositifs de dénudation et de sertissage différents.

7. Procédé selon la revendication 5 ou 6, caractérisé en ce que les tronçons de câbles continuent leur chemin à angle droit par rapport à la direction de transport suivie pour le tronçonnage.

8. Dispositif pour appliquer le procédé selon l'une des revendications 1 à 7,
caractérisé par un réservoir à conducteurs (1) où différentes sortes de câbles sont stockés, et un inverseur des conducteurs (9) monté en aval du réservoir à conducteurs (1) dans la direction de transport des faisceaux de câbles, l'inverseur des conducteurs (9) étant muni d'éléments de guidage qui peuvent être programmés pour diriger les faisceaux de câbles vers un plan de levée à des endroits prédéterminés de la sortie (10) de l'inverseur des conducteurs (9).

9. Dispositif selon la revendication 8,
caractérisé en ce qu'un dispositif de rentrée des conducteurs (12) est monté en aval de l'inverseur des conducteurs (9) dans la direction de transport des faisceaux de câbles, ce dispositif possédant des moyens pour tronçonner les faisceaux de câbles.

10. Dispositif selon la revendication 9,
caractérisé en ce que le dispositif de rentrée des câbles (12) est muni de moyens pour transférer les faisceaux de câbles à un dispositif de transport (13).

11. Dispositif selon l'une des revendications 8 à 10,
caractérisé en ce que le réservoir à conducteurs (1) et/ou l'inverseur des conducteurs (9) sont munis de dispositifs de transport permettant de diriger les faisceaux de câbles de différents genres vers des plans superposés.

12. Dispositif selon l'une des revendications 8 à 11,
caractérisé en ce que le réservoir à conducteurs (1), l'inverseur des conducteurs (9) et le dispositif de rentrée des conducteurs (12) sont agencés l'un derrière l'autre dans la direction de transport des faisceaux de câbles et que le dispositif de transport (13) est agence dans la zone du dispositif de rentrée des conducteurs (12) à angle droit par rapport à celui- ci.

13. Dispositif selon la revendication 12,
caractérisé en ce que le dispositif de transport (13) possède des moyens pour positionner dans le même plan horizontal les extrémités des conducteurs tronçonnés à longueurs égales ou inégales lesdites extrémités étant dirigées en sens inverse.

14. Dispositif selon la revendication 12 ou 13, caractérisé en ce que d'un ou des deux côtés du dispositif de transport (13) sont situés des dispositifs qui traitent les extrémités des conducteurs.

15. Dispositif selon la revendication 14
caractérisé en ce que des deux côtés du dispositif de transport (13) sont agencés différents dispositifs de dénudation (14, 15, 16) et, en aval, différents dispositifs de sertissage (17,1819) dont le nombre est fonction du nombre de genres de câbles.

16. Dispositif selon la revendication 15,
caractérisé en ce que sur les deux côtés, différents dispositifs de contrôle (20, 21 22) sont montés en aval des dispositifs de sertissage.

17. Dispositif selon l'une des revendications 14 à 16.
caractérisé en ce que, des deux côtés, un dispositif d'impression (23) est, de préférence monté en amont des dispositifs de dénudation.

18. Dispositif selon l'une des revendications 8 à 17,
caractérisé en ce qu'il possède un dispositif de commande (24).
